# FASCICULE DE BREVET EUROPEEN

(11) **EP 0 194 923 B1**
(45) Date de publication et mention de la délivrance du brevet: **26.07.1989**
(21) Numéro de dépôt: 86400447.8
(22) Date de dépôt: 04.03.1986
(51) Int. Cl.: F17C 13/06, B65D 41/04

(54) **Capsule témoin et obturante pour bouche de gaz en bouteille**
Kontrollkapsel und Verschluss für das Mundstück einer Gasflasche
Pilot capsule and closure for the mouth piece of a gas bottle

(30) Priorité: 05.03.1985 FR 8503230
(43) Date de publication de la demande: 17.09.1986
(73) Titulaire: ELF ANTARGAZ, 75828 Paris Cedex 17 (FR)
(72) Inventeur: Turinetto, Jean-François, F-91800 Brunoy (FR)
(74) Mandataire: Phélip, Bruno

(56) Documents cités:
- CH-A- 591 372
- DE-A- 2 204 979
- FR-A- 2 134 252
- FR-A- 2 163 324
- FR-A- 2 228 682
- FR-A- 2 442 194

## Description

La présente invention concerne les capsules témoins et d'obturation pour bouches de bouteilles du type contenant du gaz sous pressions.

Cette double exigence d'inviolabilité et d'obturation des bouteilles a conduit à des solutions comme celles décrites dans le brevet FR-A-2.442.194 de la Demanderesse, c'est-à-dire une capsule constituée d'une part, d'une jupe sertie sur la bouche de la bouteille, et munie d'une languette d'arrachement et, d'autre part, d'une partie recouvrant l'orifice de la bouche; cette dernière partie comportant des moyens propres à assurer son indéformabilité dans la direction selon laquelle s'exerce la pression du gaz contenu dans la bouteille, en cas notamment d'ouverture accidentelle du robinet de fermeture normale de ladite bouteille.

FR-A-2 134.252 décrit et illustre un obturateur de sécurité pour embout de sortie de robinet de bouteille de gaz liquéfié. Cet obturateur est une capsule en matière thermoplastique. Il n'est pas prévu deux étages d'étanchéité dans la structure de la capsule selon ce document cité.

FR-A-2 391.402 décrit et illustre une capsule de bouchage métallique garnie intérieurement d'un joint en matière plastique. Le joint en matière plastique présente un profil en escalier comprenant une partie centrale. Cette structure ne comporte pas deux étages d'étanchéité.

FR-A-2 228 682 décrit et illustre une capsule en matière plastique dont la caractéristique essentielle est de comporter une ou plusieur lignes de rupture faisant partie intégrante de la languette de dégagement ou de la capsule.

FR-A-2 163 324 décrit et illustre un bouchon en matière plastique dont l'organe d'arrachage est sous la forme d'un anneau prévu à l'extrémité d'une patte qui se rattache à la partie supérieure de la jupe extérieure du bouchon le long d'un certain arc de son pourtour.

La présente invention propose maintenant un autre type de capsule qui garantit également l'inviolabilité et l'étanchéité de la bouche d'une bouteille de gaz.

La capsule, selon l'invention, présente l'avantage d'être réalisée de façon monobloc, d'une seule pièce, et de constituer d'une part un véritable témoin qui garantit la conservation de la bouteille en son état d'origine, et d'autre part, un obturateur efficace contre les risques de fuites accidentelles.

Un autre objet de l'invention est de proposer une capsule qui réalise deux niveaux d'étanchéité; une étanchéité primaire permanente résultant de la mise en place de la capsule sur la bouche et une étanchéité secondaire automatique en cas d'ouverture accidentelle du robinet; cette seconde étanchéité venant renforcer et compléter l'étanchéité primaire.

L'invention vise encore à réaliser une capsule qui comporte deux étages d'étanchéité pour pouvoir s'adapter à différents types de bouches de bouteilles de gaz et notamment à des bouches avec un orifice muni soit d'un joint cylindrique, soit d'un clapet à bille qui réalise une régulation de la pression d'utilisation.

La capsule, selon l'invention, se présente sous la forme d'un corps monobloc destiné à coiffer la bouche de la bouteille de gaz, et qui comporte:
- une jupe périphérique qui présente des saillants dirigés vers l'intérieur et destinés à coopérer avec le filetage mâle de la bouche;
- un fond bordant la jupe et
- un saillant central partant du fond, qui pénètre à l'intérieur de l'orifice de la bouche et qui comprend une partie cylindrique capable de pénétrer à force dans un alésage situé à l'intérieur dudit orifice; cette capsule est réalisée en une matière plastique élastiquement déformable et le saillant comporte un étage d'étanchéité constitué par une semelle disposée sur la paroi interne du fond et prolongée par une première partie cylindrique; ladite capsule étant caractérisée en ce que le saillant central comporte un deuxième étage d'étanchéité constitué par une seconde partie cylindrique se terminant par une zone sphérique, et qui prolonge, avec un diamètre plus faible, la première partie cylindrique; ces deux étages d'étanchéité étant capables de coopérer respectivement avec une bouche dont l'orifice est muni soit d'un joint d'étanchéité soit d'un dispositif de régulation de pression.

Selon une réalisation de l'invention, une portion de la jupe constitue, entre deux amincissements selon des génératrices, une languette se prolongeant, au-delà de la jupe par un anneau d'arrachement disposé dans un plan sensiblement incliné par rapport à ladite languette, ledit anneau permettant de libérer la capsule de la bouche.

Selon une autre réalisation de l'invention, la languette se prolongue, au-delà de la jupe par une patte disposée dans un plan parallèle et légèrement décalé vers l'extérieur, par rapport à la languette.

Selon une autre réalisation de l'invention, un contrefort est disposé entre la languette et la patte, pour accroître la raideur de ladite patte par rapport à ladite languette.

Toujours selon l'invention, la déformabilité de la matière de la capsule est telle que son enlèvement de la bouche de la bouteille par simple déplacement axial est pratiquement impossible sans détérioration visible de ladite capsule.

Selon une autre disposition de l'invention, l'enlèvement de la capsule par rotation est rendue également impossible sans détérioration visible au moyen d'une patte qui s'étend au-delà de la jupe et dans un plan tangentiel à cette dernière; ladite patte constitue le prolongement d'une deuxième languette d'arrachement diamétralement opposée à la première languette munie de l'anneau de préhension.

Dans la présente invention le saillant central présente une cavité axiale ouverte sur l'intérieur de l'orifice; cette cavité s'étend sur toute la longueur du saillant et la paroi cylindrique de ce dernier est telle que, lorsque la cavité devient soumise à la pression interne de la bouteille, il en résulte une expansion radiale de ladite paroi cylindrique suffisante pour entraîner une augmentation correspondante de l'étanchéité.

L'invention sera mieux comprise à l'aide de la description suivante et des dessins annexés donnés à titre indicatif et dans lesquels:
- la figure 1 est une coupe de la capsule selon l'invention,
- les figures 2 et 3 présentent, en coupe, une bouche munie d'une capsule selon deux types d'orifice,
- la figure 4 est une vue de côté d'une capsule positionnée sur une bouche de bouteille de gaz, montrant, par moitié les deux côtés de la capsule.

La capsule représentée figure 1, est tout d'abord constituée d'une jupe 1 cylindrique et d'un fond 2 bordant la jupe 1. Sur la jupe 1, on trouve deux languettes 3 diamétralement opposées qui se prolongent d'un côté par un anneau de préhension 4 et, de l'autre côté , par une patte 5 détaillée plus loin. La paroi interne du fond 2 comporte un saillant 6 qui s'étend axialement sur toute la profondeur de la capsule. Le saillant 6 est constitué d'une semelle 7 circulaire, d'une première partie cylindrique 8 et d'une seconde partie cylindrique 9 de diamètre réduit se terminant en forme de zone sphérique 10. Le saillant 6 comporte une cavité 11 axiale également, qui s'étend depuis le fond 2. Cette cavité 11 est ouverte du côté opposé au fond 2 et elle a une forme ogivale obtenue directement de moulage.

La capsule est réalisée de façon monobloc, en un matériau plastique déformable élastiquement pour, d'une part, pouvoir être mise en place par un emmanchement forcé des parties saillantes de la jupe 1 sur le filetage mâle de la bouche 12, jusqu'à la mise en butée de la face interne annulaire du fond 2 sur la bordure de ladite bouche 12 et, d'autre part, permettre une déformation radiale, par expansion, du saillant 6 lorsqu'il règne, dans la cavité 11, une pression de gaz comme dans la bouteille.

La figure 2 présente, en coupe, une capsule selon l'invention disposée par emmanchement forcé sur la bouche 12 d'un corps de robinet 13 d'une bouteille de gaz, non représentée, la partie interne du fond 2 étant en butée sur ladite bouche. L'orifice 14a de la bouche 12 est du type cylindrique et renferme un joint d'étanchéité 15 dont l'épaisseur est sensiblement supérieure à l'épaisseur de la capsule au niveau de la jupe 1. Ce joint 15 comporte un alésage cylindrique 16 dans lequel pénètre partiellement au moment de l'emmanchement de la capsule sur la bouche 12, la première partie cylindrique 8 du saillant 6, faisant ainsi étanchéité.

Le joint 15 est légèrement comprimé dans l'orifice 14 de la bouche 12, par la semelle 7 dont le diamètre est légèrement inférieur à celui de l'orifice 14 et l'épaisseur sensiblement égale à la moitié de celle du fond 2. Dans l'exemple de réalisation, l'arête de la partie cylindrique 8 se situe près de la moitié de la longueur de l'alésage cylindrique 16 du joint d'étanchéité 15.

La figure 3 présente une capsule mise en place sur une bouche 12 dont l'orifice 14b renferme un dispositif 17 de régulation à bille. Ce dispositif 17 comporte une paroi 18, qui est perpendiculaire à l'axe de l'orifice 14b et qui est munie d'un alésage 19 axial pour le passage du gaz d'une part, et l'arrêt de la bille 20 de régulation, d'autre part.

La capsule est emmanchée à force sur la bouche 12 et la partie interne du fond 2 est positionnée en butée sur ladite bouche. La partie extrême du saillant 6, c'est-à-dire la zone sphérique 10 et la partie cylindrique 9, pénètrent dans l'alésage 19 de la paroi 18. La bille 20 se positionne, par gravité, dans le dispositif 17. La cavité 10 du saillant est directement ouverte sur le dispositif régulateur 17 et l'amont de la bouche 12. En cas d'ouverture accidentelle du robinet de fermeture de la bouteille, la pression qui règne dans la cavité 11 provoque une déformation radiale et une expansion de la paroi de ladite cavité 11 au niveau de la partie cylindrique 9 et de la zone sphérique 11 en contact avec l'alésage 19. Cette expansion élastique se retrouve, moins accentuée, figure 2, au niveau de la partie cylindrique 8 en contact avec l'alésage cylindrique 16 du joint d'étanchéité 15.

La figure 4 montre la forme extérieure d'une capsule emmanchée sur la bouche 12 d'un corps 13 de robinet. L'emmanchement de la capsule est effectué selon une orientation précise pour positionner l'anneau d'arrachement 4 et la patte 5 latéralement, contre le corps 13 du robinet. La patte 5 prolonge la languette 3 qui est disposée entre deux amincissements 21 pratiqués selon des génératrices sur la jupe 1. La patte 5 est située dans un plan parallèle mais légèrement décalé vers l'extérieur par rapport à la languette 3, figure 1. Le décalage est le siège d'un contrefort 22 raccordé tangentiellement à la partie supérieure de la languette 3 et à la patte 5. Ce contrefort 22 accentue la rigidité de la patte 5 par rapport à la languette 3 pour faciliter le déchirement des amincissements 21 de part et d'autre de ladite languette 3. Cette raideur de la patte 5 par rapport à la languette 3 interdit toute rotation de la capsule sur la bouche 12 filetée, sauf à provoquer une déchirure des amincissements 21.

De la même façon, l'anneau d'arrachement 4 prolonge la languette 3 disposée entre deux amincissements 21 pratiqués selon des génératrices de la jupe 1. L'anneau 4 est situé dans un plan légèrement incliné par rapport à la languette, selon un angle de l'ordre de 30°, fig. 1. Un contrefort 22 est également disposé tangentiellement entre la languette 3 et l'anneau 4 pour éviter un arrachement dudit anneau 4.

## Revendications

1. Capsule témoin et d'obturation du type monobloc, destinée à coiffer la bouche d'une bouteille de gaz sous pression, et comportant:
- une jupe périphérique (1) qui présente des saillants dirigés vers l'intérieur, et destinés à coopérer avec le filetage mâle de la bouche (12),
- un fond (2) bordant la jupe (1 ) et
- un saillant central (6) partant du fond (2), qui pénètre à l'intérieur de l'orifice (14) de la bouche et qui comprend une partie cylindrique capable de pénétrer à force dans un alésage situé à l'intérieur de l'orifice (14), le saillant (6) un étage d'étanchéité constitué par une semelle (7) disposée sur la paroi interne du fond (2) et prolongée par une première partie cylindrique (8) caractérisée en ce que le saillant central (6) comporte un deuxième étage d'étanchéité constitué par une seconde partie cylindrique (9) se terminant par une zone sphérique (10), et qui prolonge, avec un diamètre plus faible, la première partie cylindrique; ces deux étages d'étanchéité étant capables de coopérer respectivement avec une bouche (12) dont l'orifice (14) est muni soit d'un joint d'étanchéité (15) soit d'un dispositif de régulation de pression (17).

2. Capsule témoin et d'obturation selon la revendication 1, caractérisée en ce qu'une portion de la jupe (1) constitue, entre deux amincissements (21) selon des génératrices, une languette (3) se prolongeant, au-delà de la jupe (1) par un anneau d'arrachement (4) disposé dans un plan sensiblement incliné par rapport à ladite languette (3), ledit anneau (4) permettant de libérer la capsule de la bouche (12).

3. Capsule témoin et d'obturation selon la revendication 2, caractérisée en ce que la languette (3) se prolonge, au-delà de la jupe (1) par une patte (5) disposée dans un plan parallèle et légèrement décalé vers l'extérieur, par rapport à la languette (3).

4. Capsule témoin et d'obturation selon l'une des revendications 2 ou 3, caractérisée en ce qu'un contrefort (22) est disposé entre la languette (3) et la patte (5), pour accroître la raideur de ladite patte (5) par rapport à ladite languette (3).

## Patentansprüche

1. Einstückige Kontroll- und Verschlußkapsel für das Mundstück einer Druckgasflasche, bestehend aus einer Umfangswand (1) mit nach innen gerichteten Vorsprüngen zum Eingriff in ein Gegengewinde des Mundstücks (12), einem die Umfangswand (1) verschließenden Boden (2) und einem mittleren Ansatz (6) an dem Boden (2), der in das Innere der Öffnung (14) des Mundstücks eingreift und einen zylindrischen Bereich zum festen Eingriff in eine an der Innenseite der Öffnung (14) angeordneten Bohrung aufweist, wobei der Ansatz (6) mit einer Dichtungsstufe versehen ist, die aus einer an der Bodeninnenseite angeordneten und um einen ersten zylindrischen Teil (8) verlängerten Schulter (7) besteht, dadurch gekennzeichnet, daß der mittlere Ansatz (6) eine weitere Dichtungsstufe, bestehend aus einem zweiten zylindrischen Teil (9) aufweist, der in einem sphärischen Bereich (10) endet und den ersten zylindrischen Teil (8) mit einem verminderten Durchmesser verlängert, wobei beide Dichtungsstufen mit dem Mundstück (12) zusammenwirken, dessen Öffnung (14) entweder mit einem Dichtungskörper (15) oder einnem Druckregler (17) versehen ist.

2. Kapsel nach Anspruch 1, dadurch gekennzeichnet, daß die Umfangswand (1) zwischen zwei entlang Mantellinien verlaufenden Einschnitten (21) eine Zunge (3) aufweist, die über die Umfangswand (1) in einen Abreißring (4) ausläuft, der in einer gegenüber der Zunge (3) leicht geneigten Ebene verläuft und zum Abziehen der Kapsel von dem Mundstück dient.

3. Kapsel nach Anspruch 2, dadurch gekennzeichnet, daß die Zunge (3) sich über die Umfangswand (1) hinaus in einen etwa parallel verlaufenden Lappen (5) fortsetzt, der gegenüber der Zunge leicht nach außen versetzt ist.

4. Kapsel nach Anspruch 2 oder 3, dadurch gekennzeichnet, daß zwischen der Zunge (3) und dem Lappen (5) eine Verstärkungsrippe (22) zur Versteifung des Lappens (5) gegenüber der Zunge (3) angeordnet ist.

## Claims

1. Tamper-proof sealing cap of the one-piece type, intended for covering the mouth of a compressed-gas bottle and comprising:
- a peripheral skirt (1) having projections directed inwards and intended for interacting with the male thread of the mouth (12),
- a bottom (2) bordering the skirt (1), and
- a central projection (6) which extends from the bottom (2) and enters the interior of the orifice (14) of the mouth and which has a cylindrical part capable of penetrating forcibly into a bore located inside the orifice (14), the projection (6) having a sealing stage consisting of a bolster (7) arranged on the inner wall of the bottom (2) an extended by a first cylindrical part (8), characterized in that the central projection (6) comprises a second sealing stage consisting of a second cylindrical part (9) terminating in a spherical zone (10) and, with a smaller diameter, extending the first cylindrical part, these two sealing stages being capable of interacting respectively with a mouth (12), the orifice (14) of which is provided either with a gasket (15) or with a pressure-regulating device (17).

2. Tamper-proof sealing cap according to Claim 1, characterized in that a portion of the skirt (1) forms, between two thinnings (21) along generatrices, a tongue (3) which is extended beyond the skirt (1) by a pull-off ring (4) arranged in a plane substantially inclined relative to the said tongue (3), the said ring (4) making it possible to release the cap from the mouth (12).

3. Tamper-proof sealing cap according to Claim 2, characterized in that the tongue (3) is extended beyond the skirt (1) by a tab (5) arranged in a plane parallel to the tongue (3) and offset slightly outwards relative to the latter.

4. Tamper-proof sealing cap according to one of Claims 2 or 3, characterized n that a buttress (22) is arranged between the tongue (23) and the tab (5), in order to increase the rigidity of the said tab (5) in relation to the said tongue (3).
